# EUROPÄISCHE PATENTSCHRIFT

(11) **EP 1 263 550 B1**
(45) Veröffentlichungstag und Bekanntmachung des Hinweises auf die Patenterteilung: **25.08.2004**
(21) Anmeldenummer: 00987469.4
(22) Anmeldetag: 28.12.2000
(51) Int. Cl.: B24C 5/06

(54) **OBERFLÄCHEN-BEHANDLUNGSVORRICHTUNG**
SURFACE TREATING DEVICE
DISPOSITIF DE TRAITEMENT DE SURFACES

(30) Priorität: 29.12.1999 DE 19963699; 01.07.2000 DE 10032119
(43) Veröffentlichungstag der Anmeldung: 11.12.2002
(73) Patentinhaber: Deck, Andreas Robert, 67346 Speyer (DE)
(72) Erfinder: Deck, Andreas Robert, 67346 Speyer (DE)
(74) Vertreter: Fleck, Hermann-Josef, Dr.-Ing.
(86) Internationale Anmeldenummer: PCT/EP2000/013325
(87) Internationale Veröffentlichungsnummer: WO 2001/049456

(56) Entgegenhaltungen:
- CH-A- 321 222
- DE-A- 2 538 228
- DE-A- 19 536 723
- DE-B- 1 279 504
- DE-C- 19 800 794
- DE-C- 19 838 733
- GB-A- 665 832

## Beschreibung

Die Erfindung bezieht sich auf eine Oberflächen-Behandlungsvorrichtung mit einem außen angeordneten, zum Auswerfen eines Strahlmittels dienenden und Hauptschaufeln aufweisenden Hauptschleuderrad, einem konzentrisch zu diesem zentral angeordneten, in radialer Richtung flache oder - bezüglich einer Drehrichtung - konvex oder konkav gekrümmte Hilfsschaufeln aufweisenden Hilfsschleuderrad und einer dieses umfangsseitig umgebenden feststehenden Leithülse, die mindestens eine Durchtrittsöffnung aufweist und axial auf einer Seite an eine Zuführleitung zum Zuführen des Strahlmittels angeschlossen ist, wobei die Hilfsschaufeln in seitlicher Ansicht an ihrem zur Drehachse gerichteten Rand zumindest abschnittsweise gekrümmt mit zur Zuführseite hin zunehmendem lichtem Abstand von der Drehachse verlaufen und auf ihrer der Drehachse zugewandten und auf ihrer von der Drehachse abgewandten Seite achsparallele Randbereiche aufweisen und wobei sich der gekrümmte Rand in axialer Richtung und in radialer Richtung um mehr als die Hälfte ihrer axialen Randlänge bzw. radialen Randlänge erstreckt und verbleibende übrige gerade Randabschnitte achsparallel bzw. senkrecht zur Drehachse verlaufen.

Eine derartige Oberflächen-Behandlungsvorrichtung ist in der DE 1 279 504 B offenbart. Bei dieser bekannten Oberflächen-Behandlungsvorrichtung wird einem mehrere Hilfsschaufeln aufweisenden Hilfsschleuderrad über einen Zuführabschnitt mit einer gekrümmten Zuführleitung und einen auf diese aufgesetzten, sich nach oben trichterförmig erweiternden Abschnitt Strahlmittel zugeführt. Die der Drehachse des Hilfsschleuderrades zugekehrten Ränder der Hilfsschaufeln sind zur Drehachse hin in ihrem zuführseitigen Bereich konvex gekrümmt und die Übergänge der zuführseitigen Ränder der Hilfsschaufeln zu den von der Drehachse abgekehrten achsparallelen Rändern sind zur Antriebsseite hin abgeschrägt. Der Querschnitt der Zuführleitung ist an die lichte Weite des Hilfsschleuderrades zwischen den äußersten zuführseitigen Rändern der Hilfsschaufeln angepasst, d.h. geringer als der Durchmesser des Hilfsschleuderrades.

Eine weitere Oberflächen-Behandlungsvorrichtung ist in der DE 195 36 723 C2 angegeben. Bei dieser bekannten Oberflächen-Behandlungsvorrichtung ist ein äußeres Hauptschleuderrad zum Auswurf eines Strahlmittels auf die zu behandelnde Oberfläche und ein zu diesem konzentrisch angeordneter zentraler Impeller mit einem Hilfsschleuderrad vorgesehen, dem das Strahlmittel aus einem Strahlmittelvorrat axial zugeleitet wird. Das Hilfsschleuderrad besitzt auf einer zentralen Achse radial abstehende Hilfsschaufeln, die zu der Zuführleitung hin über die achsnormale Randebene des Hauptschleuderrads beträchtlich vorstehen, um das in den Impeller tretende Strahlmittel schon vor seinem Eintritt in das Hilfsschleuderrad in eine spiralförmige Umlaufbahn zu versetzen, auf der es dann in das Hauptschleuderrad gelangt.

Bei einem in der DE 198 00 794 C1 angegebenen Schleuderrad sind in einem in Drehung versetzbaren Impeller-Käfig Rippen angeordnet, und der impeller-Käfig ist mit einer mit diesem mitrotierenden Hülse verbunden, die sich von einem Ende einer Zuführleitung zu dem Impeller-Käfig hin erweitert. Auch durch diese Maßnahme soll das Strahlmittel bereits frühzeitig in Rotation versetzt werden.

Der Erfindung liegt die Aufgabe zugrunde, eine Oberflächen-Behandlungsvorrichtung der eingangs genannten Art bereitzustellen, mit der bei einfachem Aufbau das Schleuderrad einem geringen und dabei gleichmäßigen Verschleiß unterliegt und auf der zu behandelnden Oberfläche ein gleichmäßiges Strahlbild ergibt, bei dem die Konturen keine wesentliche Streuung aufweisen.

Diese Aufgabe wird mit den Merkmalen des Anspruches 1 gelöst. Hiernach ist vorgesehen, dass die der Drehachse zugewandten achsparallelen Randabschnitte auf dem Umfang eines zentralen Mittelrohres angebracht sind, das an die Länge dieser Randabschnitte angepasst ist, dass der verbleibende senkrecht zur Drehachse verlaufende Randabschnitt unmittelbar in den von der Drehachse abgelegenen achsparallelen Rand übergeht, dass die der Zuführleitung zugekehrten stirnseitigen äußeren Ränder der Hilfsschaufeln und der Hauptschaufeln in derselben achsnormalen Ebene liegen und dass in die lichte Öffnung der Leithülse ein Zwischenstück eingesetzt ist, das auf seiner dem Hilfsschleuderrad gegenüberliegenden Seite auf einem zugekehrten achsparallelen und konzentrischen Endabschnitt der Zuführleitung aufgesetzt ist, wobei sich das Zwischenstück von der Zuführleitung zu dem Hilfsschleuderrad hin in etwa auf den Durchmesser des Hilfsschleuderrades erweitert.

Mit diesen Maßnahmen wird weitgehend vermieden, dass das Strahlmittel bereits vor dem Eintritt in das Hilfsschleuderrad (Vorbeschleuniger) auf eine Kreisbahn gebracht wird, so dass eine gleichmäßige axiale Zuführung in den Vorbeschleuniger erfolgt. Da die genannten stirnseitigen Ränder der Hilfsschaufeln nicht über diejenigen der Hauptschaufeln vortreten, sondern in etwa mit diesen fluchten, wird das Strahtmittel im Wesentlichen gleichförmig auf die Hauptschaufeln befördert und von diesen unter Erzeugung eines definierten Strahlbildes gleichmäßig ausgetragen. Die Hauptschaufeln werden dabei über ihre gesamte Fläche in etwa gleichförmig abgenutzt.

Verschiedene Möglichkeiten, das Strahlbild und die Strahlstärke sowie die Abnutzung des Schleuderrads zu beeinflussen, bestehen darin, dass die Hauptschaufeln flach oder - bezüglich einer Drehrichtung - konvex oder konkav gekrümmt sind.

Eine einfache Einstellmöglichkeit für die Strahlrichtung und das Strahlbild besteht darin, dass die Leithülse in unterschiedlicher Drehstellung festlegbar ist und/oder dass die Größe der Durchtrittsöffnung veränderbar ist.

Vorteilhafte Maßnahmen für den einfachen, zuverlässigen Aufbau bestehen darin, dass die Leithülse auf ihrer von der Zuführleitung abgekehrten Seite einen radial einwärts gerichteten umlaufenden kreisringförmigen Rand aufweist, der eine zentrale Öffnung umgibt, in der eine mit einer Antriebswelle verbundene achsnormale Grundplatte angeordnet ist und dass die Hilfsschaufeln auf der Grundplatte angebracht sind.

Der Aufbau wird weiterhin dadurch begünstigt, dass die Leithülse auf ihrer der Zuführleitung zugekehrten Seite die Hilfsschaufeln in achsialer Richtung überragt.

Eine für eine gute Förderleistung und verringerten Verschleiß günstige Ausbildung besteht weiterhin darin, dass die Krümmung der Hilfsschaufeln im Wesentlichen ellipsenabschnittsförmig verläuft.

Die Erfindung wird nachfolgend anhand eines Ausführungsbeispiels unter Bezugnahme auf die Zeichnungen näher erläutert. Es zeigen:
- Fig. 1: eine teilweise geschnittene Seitenansicht einer Oberflächenbehandlungsvorrichtung,
- Fig. 2: eine schematische Darstellung des in Fig. 1 gezeigten Hilfsschleuderrades in seitlicher Ansicht und in axialer Draufsicht,
- Fig. 3: eine weitere schematische Darstellung des Hilfsschleuderrades und
- Fig. 4 bis 7: weitere Ausführungsbeispiele für ein Hilfsschleuderrad.

Vorab wird angemerkt, dass die Form von in den Fig. 1 bis 6 gezeigten Hilfsschaufeln 1.1 sowie die Ausführung nach Fig. 4 ohne Mittelrohr 1.3 nicht zur Erfindung gehören.

Fig. 1 zeigt eine Oberflächen-Behandlungsvorrichtung in Form eines Schleuderrades mit einem Antrieb 5, auf dessen Antriebswelle ein Hauptschleuderrad 2 und ein konzentrisch zu diesem angeordnetes Hilfsschleuderrad 1 mittels Schrauben verbunden ist. Zwischen dem Hilfsschleuderrad 1 und dem Hauptschleuderrad 2 ist eine feststehende Leithülse 3 mit einer fensterartigen Durchtrittsöffnung 3.1 zum Durchtritt eines Strahlmittels vorgesehen, das über eine Zuführleitung 4 und ein Zwischenstück 4.1 auf der dem Antrieb 5 gegenüberliegenden Seite axial dem Hilfsschleuderrad 1 zugeführt wird.

Das Hauptschleuderrad 2 besitzt eine achsnormal angebrachte Aufbauplatte 2.2, auf deren von dem Antrieb 5 abgewandter Außenseite in Seitenansicht rechteckförmige Hauptschaufeln 2.1 angebracht sind. Die Hauptschaufeln sind radial zur Drehachse angeordnet und können flach oder bezüglich der Drehrichtung konvex oder konkav gekrümmt sein.

Das Hilfsschleuderrad 1 besitzt bezüglich der Drehachse, die zu der Drehachse des Hauptschleuderrades 2 konzentrisch ist, radial angeordnete Hilfsschaufeln 1.1, die ebenfalls in Seitenansicht bei einer nicht zur Erfindung gehörigen Ausführung rechteckförmig sind und flach oder in Drehrichtung konvex oder konkav ausgeformt sein können. Die Hilfsschaufeln 1.1 sind auf einer achsnormalen Grundplatte 1.2 angeordnet, die in einer zentralen Öffnung auf einer dem Antrieb 5 zugewandten Seite der Leithülse 3 positioniert ist. Weiterhin sind die Hilfsschaufeln 1.1 auf dem Umfang eines zentralen Mittelrohrs 1.3 (vgl. die ansonsten ebenfalls nicht zur Erfindung gehörige Fig. 2) angebracht. Das Hilfsschleuderrad 1 ist mittels einer durch das Mittelrohr 1.3 geführten Schraube zentral an einer Antriebswelle des Antriebs 5 befestigt und innerhalb der feststehenden Leithülse 3 drehbar.

Die Leithülse 3 ist mit der darin ausgebildeten umfangsseitigen Durchtrittsöffnung 3.1 verdrehbar und in einer gewünschten Stellung festlegbar angebracht.

Auf der von dem Antrieb 5 abgekehrten Seite steht die Leithülse 3 axial über das Hilfsschleuderrad 1 bzw. das Hauptschleuderrad 2 vor und nimmt ein sich konisch von der Zuführleitung 4 zu dem Hilfsschleuderad 1 hin erweiterndes Zwischenstück 4 auf, das auf seiner der Zuführleitung 4 zugekehrten Seite auf einem Endabschnitt der Zuführleitung 4 aufgesetzt und mittels einer Klemmvorrichtung 4.2 an diesem festgelegt ist.

Die der Zuführleitung 4 zugekehrten Ränder der Hilfsschaufeln 1.1 und der Hauptschaufeln 3.1 liegen in etwa in der gleichen achsnormalen Ebene, so dass das axial in das Hilfsschleuderrad 1 zugeführte Strahlmittel von dem Hilfsschleuderrad 1 gleichförmig durch die Durchtrittsöffnung 3.1 auf die Hauptschaufeln 2.1 des Hauptschleuderrads 2 geführt und von diesen unter Erzeugung eines gleichmäßigen Strahlbildes auf die zu behandelnde Oberfläche ausgeworfen wird. Dabei werden die Hauptschaufeln 2.1 von dem Strahlmittel etwa gleichmäßig beansprucht, so dass sich ein gleichmäßiger Verschleiß des Schleuderrades ergibt.

Fig. 4 zeigt ebenfalls in Seitenansicht und in axialer Draufsicht ein weiteres Beispiel für ein Hilfsschleuderrad. Gegenüber dem vorangegangenen Ausführungsbeispiel nach Fig. 2 bzw. 3 ist hierbei das Mittelrohr 1.3 weg gelassen. Der zentrale lichte Raum ist vorzugsweise etwas größer. Dadurch gelangt eine relativ große Menge des Strahlmittels zu dem Hilfsschleuderrad 1 und von dort weiter nach außen.

Bei dem in Fig. 5 gezeigten Beispiel des Hilfsschleuderrades 1 sind die Hilfsschaufeln 1.1 an ihrem zentralen Rand abgestuft, wobei die zentralen Ränder zu der Strahlmittelzuführseite zunehmend voneinander beabstandet sind.

Auch durch diese Ausbildung kann die Strahlmittelzufuhr zu dem Hilfsschleuderrad gesteigert werden.

Bei dem in Fig. 6 dargestellten Beispieil stehen die Hilfsschaufeln 1. 1 bezüglich der Drehrichtung schräg, wobei die Schräge in oder entgegen der Drehrichtung gerichtet sein kann. Auch ist eine Schrägstellung bezüglich der Drehachsrichtung denkbar. Durch diese Ausbildung kann eine Förderung des Strahlmittels in axialer Zuführrichtung unterstützt werden. Auch kann mit diesen Maßnahmen eine Auswurfgeschwindigkeit zu den Hauptschaufeln 2.1 bewirkt werden.

Eine Ausführungsform des Hilfsschleuderrades 1 ist in Fig. 7 gezeigt. Bei diesem Ausführungsbeispiel ist ein zur Drehachse hin gerichteter, von der Drehachse beabstandeter Randabschnitt der Hilfsschaufeln 1.1 mit zunehmendem Abstand zur Zuführseite hin gekrümmt ausgebildet, wobei die Krümmung z.B. in etwa ellipsenabschnittförmig verläuft und sich in axialer Richtung und auch in radialer Richtung über mehr als die Hälfte (Länge 11 bzw. r1) der betreffenden axialen Randlänge I bzw. radialen Randlänge r erstreckt. Die betreffenden übrigen Randabschnitte der Längen 12 bzw. r2 verlaufen achsparallel bzw. senkrecht zur Drehachse. Das Mittelrohr 1.3 ist hierbei auf den geraden Randabschnitt verkürzt.

Es hat sich gezeigt, dass diese Ausbildung der Hilfsschaufeln 1.1 eine besonders wirkungsvolle, gleichmäßige Förderung des Strahlmittels von der Zuführseite hin zum Hilfsschleuderrad 1 und anschließend von diesem zum Hauptschleuderrad ergibt. im zentralen Bereich der Grundplatte 1.2 bzw. der dort befindlichen Befestigungsschraube bildet sich dabei, offenbar bedingt durch den erhöhten Luftdruck bei geringerer Strahlmitteldichte, eine verstärkte Fließbewegung des Strahlmittels in radialer Richtung aus. Der vergleichmäßigte Austrieb des Strahlmittels in radialer Richtung ergibt auch einen verringerten Verschleiss.

## Patentansprüche

1. Oberflächen-Behandlungsvorrichtung mit einem außen angeordneten, zum Auswerfen eines Strahlmittels dienenden und Hauptschaufeln (2.1) aufweisenden Hauptschleuderrad (2), einem konzentrisch zu diesem zentral angeordneten, in radialer Richtung flache oder - bezüglich einer Drehrichtung - konvex oder konkav gekrümmte Hilfsschaufeln (1.1) aufweisenden Hilfsschleuderrad (1) und einer dieses umfangsseitig umgebenden feststehenden Leithülse (3), die mindestens eine Durchtrittsöffnung (3.1) aufweist und axial auf einer Seite an eine Zuführleitung (4) zum Zuführen des Strahlmittels angeschlossen ist, wobei die Hilfsschaufeln (1.1) in seitlicher Ansicht an ihrem zur Drehachse gerichteten Rand zumindest abschnittsweise gekrümmt mit zur Zuführseite hin zunehmendem lichtem Abstand von der Drehachse verlaufen und auf ihrer der Drehachse zugewandten und auf ihrer von der Drehachse abgewandten Seite achsparallele Randabschnitte aufweisen und wobei sich der gekrümmte Rand in axialer Richtung und in radialer Richtung um mehr als die Hälfte (I1 bzw. r1) ihrer axialen Randlänge (I) bzw. radialen Randlänge (r) erstreckt und verbleibende übrige gerade Randabschnitte (12 bzw. r2) achsparallel bzw. senkrecht zur Drehachse verlaufen, **dadurch gekennzeichnet,**
**dass** die der Drehachse zugewandten achsparallelen Randabschnitte (I2) auf dem Umfang eines zentralen Mittelrohres (1.3) angebracht sind, das an die Länge dieser Randabschnitte (I2) angepasst ist,
**dass** der verbleibende senkrecht zur Drehachse verlaufende Randabschnitt (r2) unmittelbar in den von der Drehachse abgelegenen achsparallelen Rand übergeht,
**dass** die der Zuführleitung (4) zugekehrten stirnseitigen äußeren Ränder der Hilfsschaufeln (1.1) und der Hauptschaufeln (2) in derselben achsnormalen Ebene liegen und
**dass** in die lichte Öffnung der Leithülse (3) ein Zwischenstück (4.1) eingesetzt ist, das auf seiner dem Hilfsschleuderrad (1) gegenüberliegenden Seite auf einem zugekehrten achsparallelen und konzentrischen Endabschnitt der Zuführleitung (4) aufgesetzt ist, wobei sich das Zwischenstück (4.1) von der Zuführleitung (4) zu dem Hilfsschleuderrad (1) hin in etwa auf den Durchmesser des Hilfsschleuderrades (1) erweitert.

2. Vorrichtung nach Anspruch 1,
**dadurch gekennzeichnet,**
**dass** die Hauptschaufeln (2.1) flach oder - bezüglich einer Drehrichtung - konvex oder konkav gekrümmt sind.

3. Vorrichtung nach Anspruch 1 oder 2,
**dadurch gekennzeichnet,**
**dass** die Leithülse (3) in unterschiedlichen Drehstellungen festlegbar ist und/oder
**dass** die Größe der Durchtrittsöffnung veränderbar ist.

4. Vorrichtung nach einem der vorhergehenden Ansprüche,
**dadurch gekennzeichnet,**
**dass** die Leithülse (3) auf ihrer von der Zuführleitung (4) abgekehrten Seite einen radial einwärts gerichteten umlaufenden kreisringförmigen Rand aufweist, der eine zentrale Öffnung umgibt, in der eine mit einer Antriebswelle verbundene achsnormale Grundplatte (1.2) angeordnet ist, und
**dass** die Hilfsschaufeln (1.1) auf der Grundplatte (1.2) angebracht sind.

5. Vorrichtung nach einem der vorhergehenden Ansprüche,
**dadurch gekennzeichnet,**
**dass** die Leithülse (3) auf ihrer der Zuführleitung (4) zugekehrten Seite die Hilfsschaufeln (1.1) in axialer Richtung überragt.

6. Vorrichtung nach einem der vorhergehenden Ansprüche,
**dadurch gekennzeichnet,**
**dass** die Krümmung der Hilfsschaufeln im Wesentlichen ellipsenabschnittsförmig verläuft.

## Claims

1. Surface treatment device having a main shot-blasting wheel (2), which is disposed on the exterior, serves for the ejecting of blast material and includes main blades (2.1), said surface treatment device also having an auxiliary shot-blasting wheel (1), which is centrally disposed concentrically relative to this main shot-blasting wheel (2) and includes, in the radial direction, flat or - with reference to one direction of rotation - convexly or concavely curved auxiliary blades (1.1), and having a stationary guide sleeve (3) surrounding the circumference of this auxiliary shot-blasting wheel (1), which guide sleeve (3) has at least one through-bore (3.1) and is connected axially at one end to a supply line (4) for the supplying of the blast material, wherein the auxiliary blades (1.1), when seen from a side view, extend at their edge directed towards the axis of rotation at least curved in sections with a clearance from the axis of rotation increasing towards the supplying end and, at their end facing the axis of rotation and at their end remote from the axis of rotation, include paraxial edge portions, and wherein the curved edge extends in the axial direction and in the radial direction by more than half (1 or respectively r1) of their axial edge length (I) or respectively radial edge length (r) and remaining straight edge portions (12 or respectively r2) extend in a paraxial manner or respectively in a vertical manner relative to the axis of rotation, **characterised in that** the paraxial edge portions (12), facing the axis of rotation, are mounted on the circumference of a central middle pipe (1.3), which is adapted to the length of these edge portions (12), **in that** the remaining edge portion (r2), extending vertically relative to the axis of rotation, passes over directly into the paraxial edge remote from the axis of rotation, **in that** the front outer edges of the auxiliary blades (1.1) facing the supply line (4) and of the main blades (2) lie in the same normal axis plane and **in that** an intermediate piece (4.1) is inserted into the inside opening of the guide sleeve (3), said intermediate piece (4.1) being placed at its end situated opposite the auxiliary shot-blasting wheel (1) on a remote paraxial and concentric end portion of the supply line (4), wherein the intermediate piece (4.1) is extended from the supply line (4) towards the auxiliary shot-blasting wheel (1) substantially to the diameter of the auxiliary shot-blasting wheel (1).

2. Device according to claim 1, **characterised in that** the main blades (2.1) are curved in a flat manner or- with reference to a direction of rotation - in a convex or concave manner.

3. Device according to claim 1 or 2, **characterised in that** the guide sleeve (3) is securable in variable positions of rotation, and/or **in that** the size of the opening is changeable.

4. Device according to one of the preceding claims, **characterised in that** the guide sleeve (3), at its end remote from the supply line (4), has a circumferential circular edge which is directed radially inwards and surrounds a central opening, in which is disposed a normal axis base plate (1.2) which is connected to a drive shaft, and **in that** the auxiliary blades (1.1) are mounted on the base plate (1.2).

5. Device according to one of the preceding claims, **characterised in that** the guide sleeve (3), at its end facing the supply line (4), protrudes over the auxiliary blades (1.1) in the axial direction.

6. Device according to one of the preceding claims, **characterised in that** the curvature of the auxiliary blades extends substantially in the shape of a segment of an ellipse.

## Revendications

1. Dispositif de traitement de surfaces avec une roue de centrifugation principale (2) disposée à l'extérieur, servant à éjecter un produit de grenaillage et comprenant des pales principales (2.1), une roue de centrifugation auxiliaire (1), disposée de manière concentrique par rapport à celle-ci, comprenant des pales auxiliaires (1.1) plates dans le sens radial ou incurvée de manière convexe ou concave, par rapport à un sens de rotation, et un manchon de guidage (3) fixe autour de la circonférence, qui comprend au moins une ouverture de passage (3.1) et qui est raccordé axialement sur un côté à une conduite d'alimentation (4) qui alimente le produit de grenaillage, moyennant quoi les pales auxiliaires (1.1) sont, en vue latérale, au niveau de leur bord orienté vers l'axe de rotation, incurvées au moins partiellement avec un dégagement par rapport à l'axe de rotation croissant en direction du côté de l'alimentation, et comprennent, sur leur côté orienté vers leur axe de rotation et sur leur côté orienté du côté opposé à leur axe de rotation, des rebords parallèles à l'axe et moyennant quoi le bord incurvé s'étend dans la direction axiale et dans la direction radiale sur plus de la moitié (11 ou r1) de sa longueur du bord axial (1) ou de sa longueur du bord radial (r) et les parties droites du bord restantes (12 ou r2) sont parallèles ou perpendiculaires à l'axe de rotation, **caractérisé en ce que** les parties du bord axial orientées vers l'axe de rotation (12) se trouvent sur la circonférence d'un tube central (1.3) adapté à la longueur de ces parties du bord (12), **en ce que** la partie du bord (r2) restante, perpendiculaire à l'axe de rotation, se transforme directement en un bord axial à l'axe distant de l'axe de rotation, **en ce que** les bords externes des pales auxiliaires (1.1) et des pales principales (2.1), du côté frontal, orientés vers la conduite d'alimentation (4), se trouvent dans un même plan perpendiculaire à l'axe, et **en ce que**, dans l'ouverture de dégagement du manchon de guidage (3), est insérée une entretoise (4.1) posée, sur son côté opposé à la roue de centrifugation auxiliaire (1), sur une extrémité axiale et concentrique de la conduite d'alimentation (4), moyennant quoi l'entretoise (4.1) s'élargit de la conduite d'alimentation (4) vers la roue de centrifugation auxiliaire (1) jusqu'à environ le diamètre de la roue de centrifugation auxiliaire (1).

2. Dispositif selon la revendication 1, **caractérisé en ce que** les pales principales (2.1) sont plates ou incurvées de manière concave ou convexe par rapport à un sens de rotation.

3. Dispositif selon la revendication 1 ou 2, **caractérisé en ce que** le manchon de guidage (3) peut être fixé dans différentes positions de rotation et/ou **en ce que** la taille de l'ouverture de passage est variable.

4. Dispositif selon l'une des revendications précédentes, **caractérisé en ce que** le manchon de guidage (3) comprend, sur son côté orienté du côté opposé à la conduite d'alimentation (4), un bord annulaire orienté vers l'intérieur, qui entoure une ouverture centrale dans laquelle se trouve une plaque de base (1.2), perpendiculaire à l'axe, reliée à un arbre d'entraînement, et **en ce que** les pales auxiliaires (1.1) sont fixées sur la plaque de base (1.2).

5. Dispositif selon l'une des revendications précédentes, **caractérisé en ce que** le manchon de guidage (3) dépasse des pales auxiliaires (1.1) dans la direction axiale sur son côté orienté vers la conduite d'alimentation (4).

6. Dispositif selon l'une des revendications précédentes, **caractérisé en ce que** la courbure des pales auxiliaires a globalement la forme d'une section d'ellipse.
